# EUROPÄISCHE PATENTSCHRIFT

(11) **EP 0 105 833 B1**
(45) Veröffentlichungstag und Bekanntmachung des Hinweises auf die Patenterteilung: **25.06.1986**
(21) Anmeldenummer: 83810346.3
(22) Anmeldetag: 03.08.1983
(51) Int. Cl.: G03D 3/02

(54) **Vorrichtung zur Flüssigkeitsbehandlung von lichtempfindlichem blattförmigen Material**
Device for the wet treatment of photosensitive sheets
Dispositif de traitement de feuilles photo-sensibles par voie humide

(30) Priorität: 05.10.1982 CH 5847/82
(43) Veröffentlichungstag der Anmeldung: 18.04.1984
(73) Patentinhaber: CIBA-GEIGY AG, 4002 Basel (CH)
(72) Erfinder: Acklin, Leo, CH-1723 Marly (CH); Rossier, Marcel, CH-1723 Marly (CH)

## Beschreibung

Die Erfindung betrifft eine Vorrichtung gemäss Oberbegriff des Patentanspruchs 1.

Die bislang bekanntgewordenen Vorrichtungen dieser Art konnten insbesondere den steigenden Anforderungen bezüglich der Homogenität der Entwicklung nicht vollständig genügen. Dieser Mangel beruht vor allem darauf, dass bei den bekannten Geräten die Strömung über die lichtempfindliche Schicht nicht ausreichend gleichmässig ist. So ist in der FR-A-2 184 014 ein Gerät zur elektrophoretischen Entwicklung elektrophotographischer Bilder mit einer Tonerflüssigkeit beschrieben, bei welcher die Tonerflüssigkeit mit Hilfe enger Schlitze zwischen zwei plattenförmigen Elektroden verteilt und mit hoher Geschwindigkeit in gleicher Richtung wie das einzufärbende, nicht lichtempfindliche elektrophotographische Papier bewegt wird. Es müssen hierbei aber nur Farbstoffpartikel, die in der nichtwässrigen Tonerflüssigkeit suspendiert sind, an den elektrisch geladenen Stellen des Papiers abgeschieden werden. Bei der Verarbeitung lichtempfindlicher, photographischer Materialien mit wässrigen Verarbeitungslösungen, bei der die Quellung der lichtempfindlichen Schicht eine wesentliche Rolle spielt, würden sich schon sehr geringe Schwankungen in der Weite der Verteilschlitz und Unterschiede in der Strömungsgeschwindigkeit der Verarbeitungsflüssigkeit als Streifen auf dem zu verarbeitenden Material abbilden.

Ausserdem ist bei den bekannten Geräten das Problem, die sehr oxidationsempfindlichen Verarbeitungslösungen (Entwickler) im Kreislauf vor Oxidation zu schützen, nicht befriedigend gelöst.

Durch die Erfindung sollen die aufgezeigten Mängel beseitigt und eine Vorrichtung geschaffen werden, welche eine optimale gleichmässige Entwicklung über das gesamte Bildfeld ermöglicht.

Die gestellte Aufgabe wird im wesentlichen durch die im Kennzeichen des Anpruchs 1 beschriebenen Massnahmen gelöst. Weitere Optimierungen ergeben sich durch die in den weiteren Ansprüchen beschriebenen Modifikationen.

Die erfindungsgemässe Vorrichtung besteht in der Regel aus mehreren, insbesondere drei oder vier hintereinandergeschalteten Stationen. Hierbei sind wie z.B. aus der EP-A-0 038 780 an sich bekannt, alle Stationen identisch aufgebaut.

Im folgenden wird die Erfindung anhand der Figuren näher erläutert; es zeigen:
Fig. 1 ein Ausführungsbeispiel der Vorrichtung in einem Vertikalschnitt in Transportrichtung T der zu behandelnden Blätter,
Fig. 1A einen Längsschnitt in vergrössertem Massstab durch den Blatteinführungsbereich der Ausführungsform nach Fig. 1, der in dieser Figur mit IA bezeichnet ist,
Fig. 1B einen Längsschnitt in vergrössertem Massstab durch den mit IB bezeichneten Blattaustrittsbereich der Ausführungsform nach Fig. 1,
Fig. 2 die Behandlungsschale 1 mit dem Zwischenboden 2 der Fig. 1 in Aufsicht teilweise im Schnitt, und
Fig. 3 eine Detailvariante in schematischer Darstellung.

In den Figuren sind die Behandlungsschale mit 1 und der Zwischenboden mit 2 bezeichnet. Der Zwischenboden 2 steht mit senkrechten Endplatten 4 oder dgl. Elementen in der Behandlungsschale 1 und stützt sich im mittleren Teil durch Distanzstücke 5 am Schalenboden 10 ab. Die Distanzstücke 5 sind vorzugsweise einerseits mit dem Zwischenboden 2 fest verbunden oder bilden einen integralen Teil des Zwischenbodens. Vorzugsweise ist mindestens eines der Distanzstücke mittels einer Schnappverbindung 6 am Schalenboden 10 verankert. Hierdurch ist der Zwischenboden 2 auch bei starker Umströmung gegen unerwünschtes Abheben vom Schalenboden sicher fixiert.

Der Transport der zu behandelnden Blätter erfolgt mittels Transport und Quetschwalzenpaaren 71-72 und 73-74. Vorzugsweise ist dabei die jeweils obere Walze 71 bzw. 73 direkt motorisch antreibbar und die untere freilaufend oder über ein elastisches Glied mit dem Antrieb verbunden.

Zwischen den quer zur Transportrichtung T verlaufenden Schalen-Seitenwänden 11 und 12 und den Rändern 21 und 22 des Zwischenbodens 2 ist je ein Spalt 31 bzw. 32 freigelassen. Die in Transportrichtung T auslaufseitige Seitenwand 12 ist nach Art eines Hohlprofils als Flüssigkeitsverteiler 121 ausgebildet und unterhalb des Zwischenbodens 2 mit einer horizontalen Reihe von z.B. 20 bis 25 Einspeisedüsen 120 auf 250 mm Breite für die Behandlungsflüssigkeit versehen. Die blatteinlaufseitige Seitenwand 11 ist als Überlauf für die Flüssigkeit in einen Sammelkanal 8 ausgebildet. An die blattauslaufseitige Schalen- Seitenwand 12 schliesst sich gleichfalls ein Sammelkanal 9 an, welcher die durch das Walzenpaar 73/74 aus den durchlaufenden Blättern ausgequetschte Flüssigkeit aufnimmt.

In den Figuren ist nur die erste Behandlungsstation vollständig dargestellt. Die Gesamtvorrichtung umfasst mehrere, insbesondere drei oder vier solche hintereinander geschaltete Stationen. Beispielsweise für das Silberfarbbleichverfahren als erste eine Entwicklungsstation und anschliessend eine oder zwei Bleichstationen und abschliessend eine Fixierstation. Alle Stationen sind identisch aufgebaut. Von der zweiten Behandlungsstation (B) ist daher nur der «Anfang» der Behandlungsschale 1B mit der vorderen Schalenseitenwand 11B und dem zugehörigen Sammelkanal 8B gezeigt.

Darstellungsgemäss sind alle Stationen auf einer gemeinsamen Grundplatte 1000 aufgebaut, welche durchlaufend alle Böden 10, 10B usw. der Behandlungsschalen 1, 1B usw. und alle Böden 80, 90, 80B usw. der Sammelkanäle 8, 9 bzw. 8B usw. bildet.

Von den Walzenpaaren 71/72, 73/74 usw. ist jedes (73/74) bis auf das erste (71/72) und letzte (nicht dargestellt) zwei Stationen gemeinsam zugeordnet.

An der Grundplatte 1000 ist unterhalb der Schale 1 und derSammelkanäle 8 und 9 ein Vorrats-und Puffergefäss 7 angeordnet, welches oben offen und mit seinen oberen Rändern mit der Grundplatte insbesondere durch Kleben oder Schweissen fest verbunden ist. Das Volumenverhältnis zwischen dem Vorrats- und Puffergefäss 7 und der Behandlungsschale 1 beträgt etwa 1,5 bis 2,5, vorzugsweise etwa 1,8.

Die Sammelkanäle 8 und 9 weisen Bodenabläufe 81 bzw. 91 auf, durch welche die Flüssigkeit in das Gefäss 7 abfliessen kann. Mit 70 ist ein Entlüftungsloch für das Gefäss 7 und mit 100 sind Entleerungslöcher für die Behandlungsschale 1 bezeichnet. Das Vorrats- und Puffergefäss 7 weist trichterförmig nach unten zusammenlaufende Seitenwände auf. Vom tiefsten Punkt des Gefässes 7 führt eine Leitung 60 zur Saugseite einer Umwälzpumpe 601, deren Druckseite über eine thermostatisch regelbare Heizung 602 und eine Leitung 63 mit dem Flüssigkeitsverteiler 121 verbunden ist. Ausserdem ist am tiefsten Punkt ein absperrbarer Bodenauslass 700 vorgesehen.

Die in Transportrichtung T folgenden Stationen weisen wiederum jede eine gleiche Anordnung mit je einem Puffer- und Vorratsgefäss und je einer Umwälzpumpe usw. auf. Hiervon sind in Fig. 1 nur eine Wand des Gefässes sowie dessen Entlüftungsloch und eines der Entleerungslöcher der Behandlungsschale sichtbar und sinngemäss mit 7B, 70B bzw. 100B bezeichnet.

Vorzugsweise sind analog zur gemeinsamen Grundplatte 1000 die Puffer- und Vorratsgefässe 7, 7B usw. aller Stationen durch ein einziges zusammenhängendes Bauteil gebildet, welches mit seinen oberen Randflächen mit der Grundplatte 1000 verklebt oder verschweisst ist.

Die Flüssigkeit wird mittels der Umwälzpumpe 601 über die thermostatisierte Heizung 602 via dem Verteiler 121 durch die Einspeisedüsen 120 in die Behandlungsschale 1 gedrückt. Die über die Schalenseitenwände 11 und 12 überlaufende Flüssigkeit gelangt via die Sammelkanäle 8, 9 in das Vorrats- und Puffergefäss 7 und von dort wiederum zurück zur Pumpe 601. Die Entleerungsöffnungen 100 sind so eng dimensioniert, dass während des Betriebes durch sie nur ein geringer Bruchteil der durch die Düsen 120 eingespeisten Menge abläuft.

Gemäss der Detailvariante der Fig. 3 ist anstelle des starren Vorrats- und Puffergefässes 7 der Fig. 1 ein blähbarer Sack 603 vorgesehen. Hierzu sind die Bodenabläufe 81 und 91 des Sammelkanäle 8 bzw. 9 mit je einem Anschlusstutzen 810 bzw. 910 für einen Schlauch oder eine Rohrleitung ausgestaltet. Von den Rohrstutzen 810 und 910 führt je eine Abflussleitung 610 bzw. 611 über eine Luftsperre in den niveaumässig zwischen der Behandlungsschale 1 und der Umwälzpumpe 601 angeordneten Sack 603. Die Luftsperre ist darstellungsgemäss durch ein Schwimmkugelventil 600 gebildet. Dieses Ventil öffnet nur dann, wenn sich im Kugelraum genügend Flüssigkeit befindet, so dass die spezifisch leichtere Kugel genügend Auftrieb erhält, um sich von ihrem Dichtsitz abzuheben.

Der Sack 603 ist mittels einer Stichleitung 620 an die Verbindungsleitung 630 zwischen dem Kugelventil 600 und der Pumpe 601 angeschlossen. Das Ventil 600 verhindert, dass die Pumpe 601 Luft ansaugt, und damit die Gefahr der Schaumbildung. Falls die Querschnitte der Ansaugleitungen 610 und 611 genügend gross gewählt werden, kann unter Umständen auf die Luftsperre (Kugelventil 600) verzichtet werden.

Die Verwendung des blähbaren Sackes 603 hat vor allem den Vorteil, dass in ihm die flüssigkeit hermetisch abgeschlossen aufbewahrt werden kann. Hierdurch wird die sehr nachteilige Oxidation der Flüssigkeit vermieden bzw. auf die Zeiträume beschränkt, wo sie sich ausserhalb des Sackes befindet. Bekanntlich sind insbesondere Entwicklerflüssigkeiten sehr oxidationsempfindlich.

Bei Anwendung eines blähbaren Sackes 603 (Fig. 3) anstelle des starren Vorrats- und Puffergefässes 7 (Fig. 1) werden die Entleerungslöcher 100 (Fig. 1) an einen separaten absperrbaren Ablauf (nicht dargestellt) angeschlossen.

Das Umwälzsystem, insbesondere dessen Pumpe 601 und die Querschnitte der Einspeisdüsen 120 sind so dimensioniert, dass die Flüssigkeit mit einer Strömungsgeschwindigkeit von mindestens 0,5 m/Sek., vorzugsweise etwa 1 bis 3 m/Sek., in die Behandlungsschale einströmt. Die Einspeisdüsen 120 weisen vorzugsweise einen Durchmesser von ca. 1-2 mm, insbesondere 1,5 mm auf und sind im gegenseitigen Abstand von 10-30 mm, insbesondere ca. 20 mm, im unteren Viertel der Behälterwand angeordnet. Vorzugsweise ist die Pumpenleistung und damit die Einströmgeschwindigkeit regelbar.

Die blatteinlaufseitige Seitenwand 11 der Behandlungsschale 1 ist so geformt, dass Flüssigkeit, welche an ihren unteren Teil anströmt, nach oben und in die entgegengesetzte Richtung umgelenkt wird. Hierzu könnte die Wand 11 als Ganzes entsprechend geformt, dass heisst nach aussen gewölbt sein. Darstellungsgemäss ist jedoch eine ebene Wand vorgesehen und diese oberhalb des Niveaus des Zwischenbodens 2 mit einer horizontalen nasenartigen Umlenkleiste 110 ausgestattet. Diese Leiste kann an der Behälterwand angeklebt oder angeschweisst oder mit dieser einstückig geformt sein.

Infolge der durch die Einspeisdüsen 120 mit relativ hoher Geschwindigkeit eingespeisten Flüssigkeit herrscht unterhalb des Zwischenbodens 2 eine entgegen zur Transportrichtung T der Blätter gerichtete kräftige Strömung SU. Diese wird an der gegenüberliegenden Schalen-Seitenwand 11 nach oben und der grössere Teil oberhalb des Zwischenbodens in Transportrichtung T zurück zur Seitenwand 12 gelenkt. Der oben zurückströmende Teil ist durch den Pfeil SO symbolisiert. Ein Teil, welcher durch den Pfeil SUE gekennzeichnet ist, überläuft die Seitenwand 11. Die oberhalb des Zwischenbodens 2 in Transportrichtung T zurückströmende Flüssigkeit wird an der Seitenwand 12 in folge der starken Ejektorwirkung der aus den Einspeisdüsen 120 eingepressten Flüssigkeit nach unten gezogen und wiederum in Richtung auf die gegeüberliegende Seitenwand beschleunigt. Die Strömungsumlenkung von unten nach oben ist durch den Pfeil SU/SO symbolisiert und diejenige von oben nach unten sinngemäss durch den Pfeil SO/SU. Somit umströmt der grössere Teil der Flüssigkeit den Zwischenboden (darstellungsgemäss entgegen dem Uhrzeigersinn), wobei diese Strömung durch den überfliessenden und durch die Pumpe 601 rückgeförderten Flüssigkeitsstrom bzw. dessen Ejektorwirkung an den Düsen 120 erregt und kontinuierlich getrieben wird.

Der Zwischenboden 2 ist auf seiner oberen Fläche mit Stiften 23 versehen. Diese Stifte sollen möglichst schlank geformt und möglichst stochastisch verteilt sein, so dass für die die obere Fläche des Zwischenbodens überströmende Flüssigkeit bei möglichst geringem Strömungswiderstand überall absolut gleiche Verhältnisse gewährleistet sind und keine «Vorzugsrichtungen» entstehen.

Es wurde gefunden, dass diese Forderung durch die darstellungsgemässe (Fig. 2) Anordnung der Stifte 23 in einem quadratischen Raster, welcher in einem Winkel a (Fig. 2) von 16° ± 3° zur Durchlaufrichtung T der Blätter steht, gut erfüllt werden kann. Vorzugsweise beträgt bei einem mittleren Stiftdurchmesser von etwa 1 bis 2 mm und einer Stifthöhe H von etwa 3 bis 8 mm, insbesondere 4 bis 6 mm, die Rastperiode R etwa 5 bis 15 mm, insbesondere 6 bis 10 mm. Insbesondere aus herstellungstechnischen Gründen (einstückige Herstellung von Platte mit Stiften in Kunststoff-Spritz/Blas-Verfahrenl weisen die Stifte 22 eine sich nach oben schwach konisch verjüngende Form auf. Vorzugsweise sind die Stifte an der Spitze abgerundet.

im einlaufseitigen Teil des Zwischenbodens 2 sind die Stifte 23 so verkürzt, dass die Hüllfläche H1 ihrer Spitzen eine Art schräge Anlauffläche mit einem Anlaufwinkel von 15° bis 30°, vorzugsweise etwa 20° bildet. Im übrigen Teil ist die Spitzenhüllfläche H2 horizontal. Die Spitzen der Stifte 23 bilden zusammen mit unteren Führungsflächen eines die gesamte Behandlungsschale 1 übergreifenden Deckels 3 den Durchlaufspalt D für die Blätter, welchen diese mit der Emulsionsschicht nach unten durchlaufen. Die Stifte 23 halten einen Durchströmspalt zwischen Blättern und dem Zwischenboden 2 frei, so dass der Blattdurchlaufspalt D zwischen den Stiftspitzen und dem Deckel sehr eng (ca. 1 bis 3 mm) gehalten werden kann.-Hierdurch ist der Blattweg sehr präzis definiert und es wird jede Bogenbildung verhindert. Somit ist eine der wichtigsten Voraussetzungen dafür erfüllt, dass die Verweilzeit für jeden Punkt des zu behandelnden Blattes im aktiven Teil des Apparates (in der Entwicklerlösung) exakt gleich ist.

Der Eingang und der Ausgang des Durchlaufspaltes D, im folgenden als Blatteinlauf- bzw. Blattauslaufspalt bezeichnet, sind durch die entsprechenden oberen Ränder der Seitenwände 11 bzw. 12 und die gegenüberliegenden Führungsflächen des Deckels 3 gebildet. Hierbei ist der blatteinlaufseitige Schalenrand 111 in einem Winkel von 20 bis 40°, vorzugsweise ca. 30°, nach innen ansteigend abgeschrägt. Der Deckel 3 weist im Blatteinlaufspalt eine in Transportrichtung nach unten geneigte Führungsfläche 311 auf, welche der schrägen Schalenrandfläche 111 genau gegenüberliegt und mit dieser einen Winkel von etwa 30 bis 60° einschliesst und gegenüber der anschliessenden flacheren Führungsfläche des Deckels einen sichtbaren Übergang 312 (flache Kante) aufweist. Hierdurch wird eine möglichst gerade und senkrecht zur Transportrichtung T verlaufende Benetzungslinie erreicht.

Der blattauslaufseitige Schalenrand 122 ist analog in Blattauslaufrichtung (T) ansteigend in einem Winkel von etwa 20 bis 60°, vorzugsweise ca. 45° mit gerundeten Kanten abgeschrägt. Der Deckel 3 weist im Blattauslaufbereich eine nach aussen flach ansteigende Führungsfläche 322 auf, welche in einer zurückspringenden Stufe 323 endet. Diese Stufe 323 liegt zwischen dem auslaufseitigen Ende des Zwischenbodens 2 und der Anlauffläche 122 der Schalenwand 12. Durch diese Anordnung wird der Kontakt zwischen dem Bad und dem Blatt in einer genau definierten, senkrecht zur Transportrichtung verlaufenden geraden Linie beendet und das Mitschleppen von Flüssigkeit und Luftblasen zumindest stark reduziert.

Zur Funktionsweise des Gerätes bleibt nachzutragen, dass die Blätter zwischen den Transport- und Quetschwalzen 71-72 eingeklemmt von diesen zunächst durch den Durchlaufspalt D geschoben und dann von den folgenden Walzen 73-74 erfasst und gezogen werden. Alle Walzenpaare sind absolut synchron angetrieben.

## Patentansprüche

1. Vorrichtung zur Flüssigkeitsbehandlung von lichtempfindlichem blattförmigem Material, mit einer im wesentlichen rechteckigen Behandlungsschale (1), mit eine Umwälzpumpe (601) umfassenden Mitteln zum Zu- und Abführen von Behandlungsflüssigkeit in bzw. aus dieser Schale sowie Mitteln zum Transport der Blätter durch die Schale, dadurch gekennzeichnet, dass in der Schale (1) ein Zwischenboden (2) angeordnet ist, wobei zwischen den quer zur Blattdurchlaufrichtung (T) stehenden Seitenwänden (11, 12) der Schale (1) und dem Zwischenboden je ein Spalt (31, 32) freigelassen ist; dass die Schale unterhalb dieses Zwischenbodens in der blattauslaufseitig senkrecht zur Transportrichtung (T) der Blätter stehenden Seitenwand (12) mit einer horizontalen Reihe von Einspeisdüsen (120) für die Behandlungsflüssigkeit versehen ist, und dass die gegenüberliegende Schalen-Seitenwand (11) so geformt ist, dass die im Spalt (31) zwischen ihr und dem blatteinlaufseitigen Ende des Zwischenbodens (21) nach oben strömende Behandlungsflüssigkeit eine Strömungskomponente (SO) in Richtung auf die gegen: uberliegende Seitenwand (12) erhält.

2. Vorrichtung gemäss Anspruch 1, dadurch gekennzeichnet, dass die blatteinlaufseitige Schalen- Seitenwand (11) zur Erzeugung der in Richtung auf die gegenüberliegende Seitenwand (12) gerichteten Strömungskomponente (SO) einen nach innen weisenden nasenartigen Vorsprung (110) aufweist, der sich oberhalb des Niveaus des Zwischenbodens (2) parallel zu diesem zunindest über dessen volle Breite erstreckt.

3. Vorrichtung gemäss Anspruch 1 oder 2, dadurch gekennzeichnet, dass die Durchflussquerschnitte der Einspeisdüsen (120) und die Förderleistung der Umwälzpumpe (601) so aufeinander abgestimmt sind, dass die Einströmgeschwindigkeit der Flüssigkeit mindestens 0,5 m/Sek., vorzugsweise etwa 1 bis 3 m/Sek. beträgt.

4. Vorrichtung gemäss einem der vorangehenden Ansprüche, dadurch gekennzeichnet, dass der Zwischenboden (2) an seiner oberen Fläche mit einem nagelbrettartigen Raster aus schlanken Stiften (23) versehen ist.

5. Vorrichtung gemäss Anspruch 4, dadurch gekennzeichnet, dass die Rasterperiode (R) etwa 5 bis 15 mm, vorzugsweise 6 bis 10 mm beträgt.

6. Vorrichtung gemäss Anspruch 4 oder 5, dadurch gekennzeichnet, dass die Höhe der Stifte (23) etwa 3 bis 8 mm, vorzugsweise 4 bis 6 mm beträgt.

7. Vorrichtung gemäss einem der Ansprüche 4 bis 6, dadurch gekennzeichnet, dass die Stifte (23) sich nach oben zu konisch verjüngen und an der Basis einen Durchmesser von etwa 1 bis 2 mm aufweisen.

8. Vorrichtung gemäss einem der Ansprüche 4 bis 7, dadurch gekennzeichnet, dass die Stifte (23) an der Spitze abgerundet sind.

9. Vorrichtung gemäss einem der Ansprüche 4 bis 8, dadurch gekennzeichnet, dass die Stifte (23) und der Zwischenboden (2) einstückig geformt sind.

10. Vorrichtung gemäss Anspruch 9, dadurch gekennzeichnet, dass der Zwischenboden (2) mit den Stiften (23) aus Kunststoff einstückig gespritzt oder geblasen ist.

11. Vorrichtung gemäss einem der Ansprüche 4 bis 10, dadurch gekennzeichnet, dass der Raster ein quadratischer ist.

12. Vorrichtung gemäss Anspruch 11, dadurch gekennzeichnet, dass der Raster zur Durchlaufrichtung (T) der Blätter in einem Winkel (a) von 161 ± 3° verläuft.

13. Vorrichtung gemäss einem der Ansprüche 4 bis 12, dadurch gekennzeichnet, dass längs einer bestimmten Strecke des Blatteinlaufes die Stifte (23) zum vorderen Zwischenbodenrand (21) hin zunehmend kontinuierlich verkürzt sind, so dass ausgehend von diesem Zwischenbodenrand die Spitzen der Stifte (23) in einer flach schräg ansteigenden Hüllfläche (H1) liegen, wobei vorzugsweise diese Hüllfläche mit der Horizontalen einen Winkel von 15 bis 30°, insbesondere etwa 20° einschliesst.

14. Vorrichtung gemäss einem der vorangehenden Ansprüche, dadurch gekennzeichnet, dass der Blattein-und der Blattauslaufspalt unten je durch den betreffenden Rand der Schale (1) und oben durch untere Führungsflächen eines die gesamte Schale übergreifenden Deckels (3) gebildet sind, wobei zur Festlegung von möglichst gerade und senkrecht zur Blatttransportrichtung (T) verlaufenden Benutzungslinien der blatteinlaufseitige Schalenrand (111) in einem Winkel zur Horizontalen von 20 bis 40°, vorzugsweise ca. 30°, nach innen ansteigend abgeschrägt ist.

15. Vorrichtung gemäss Anspruch 14, dadurch gekennzeichnet, dass der Deckel (3) im Blatteinlaufbereich eine Ebene unter Führungsfläche (311) aufweist, welche der schrägen Schalenrandfläche (1111 gegenüberliegt, in Transportrichtung (T) in einem flachen Winkel schräg nach unten verläuft, mit der Schalenrandfläche einen Winkel von etwa 20 bis 60° einschliesst und gegenüber einer anschliessenden' flacheren Führungsfläche des Deckels einen sichtbaren Übergang (312) aufweist.

16. Vorrichtung gemäss Anspruch 14, dadurch gekennzeichnet, dass der blattauslaufseitige Schalehrand (122) in einem Winkel zur Horizontalen von 20 bis 60°, vorzugsweise ca. 45°, nach aussen ansteigend abgeschrägt ist.

17. Vorrichtung gemäss Anspruch 16, dadurch gekennzeichnet, dass der Deckel (3) im Blattauslaufbereich eine untere Führungsfläche (322) aufweist, welche in Transportrichtung in einem flachen Winkel schräg nach oben ansteigt und zwischen dem Stiftraster (23) und dem blattauslaufseitigen Schalenrand (122) in einer nach oben zurückspringenden Stufe (323) endet.

18. Vorrichtung mit mehreren Stationen zur aufeinanderfolgenden Behandlung von blattförmigem Material mit verschiedenen Behandlungsflüssigkeiten, dadurch gekennzeichnet, dass jede Station gemäss einem oder mehreren der vorangehenden Ansprüche ausgebildet ist.

19. Vorrichtung gemäss Anspruch 18, dadurch gekennzeichnet, dass längs der Flüssigkeits-Überlaufkanten (111) der Schalen (1) und unter den Transportmitteln (Transport- und Quetschwalzenpaare 71/72, 73/74) Flüssigkeits-Sammelkanäle (8, 9) angeordnet sind, und dass die Behandlungsschalen (1, 1B usw.) und die Sammelkanäle (8, 8B, 9 usw.) aller Stationen auf einer gemeinsam Grundplatte (1000) aufgebaut sind, welche die Böden (10, 10B usw.) aller Behandlungsschalen und Sammelkanäle bildet.

20. Vorrichtung gemäss Anspruch 19, dadurch gekennzeichnet, dass an der Unterseite der Grundplatte (1000) unterhalb jeder Behandlungsschale (1, 1B usw.) je ein oben offenes Vorrats- und Puffergefäss (7, 7B usw.) mit seinen oberen Rändern vorzugsweise dicht befestigt ist, wobei die Sammelkanäle mit in dieses Gefäss führenden Bodenöffnungen (81, 81B, 91 usw.) versehen sind.

21. Vorrichtung gemäss Anspruch 20, dadurch gekennzeichnet, dass die Vorrats- und Puffergefässe (7, 7B usw.) aller Stationen durch ein gemeinsames Bauteil gebildet sind.

22. Vorrichtung gemäss einem der Ansprüche 1 bis 18, dadurch gekennzeichnet, dass in den Flüssigkeitskreislauf jeder Station ein Vorratsbehältnis in Form eines blähbaren Sackes (603) geschaltet ist, welcher niveaumässig zwischen Behandlungsschale (1) und Umwälzpumpe (601) angeordnet ist, wobei vorzugsweise in die Rücklaufleitung (610/611) oberhalb des blähbaren Sackes eine Luftsperre, insbesondere ein Schwimmkugelventil (600) eingebaut ist.

## Claims

1. Apparatus for the liquid-processing of light- sensitive sheet material, with a substantially rectangular processing dish (1), with means containing a circulating pump (601) for feeding and withdrawing processing liquid to or respectively from this dish as well as means for conveying the sheets through the dish, characterised in that an intermediate bottom (2) is arranged in the dish (1), a respective gap (31, 32) being left free between the side walls (11, 12) of the dish which extend transverse to the direction (T) of sheet conveyance and the intermediate bottom; that the dish is provided below this intermediate bottom in the side wall (12) in the sheet outlet side which extends vertical to the conveying direction (T) of the sheets with a horizontal row of feed nozzles (120) for the processing liquid, and that the opposite side wall of the dish is so shaped that the processing liquid flowing upwards in the gap (31) between it and the sheet inlet side end of the intermediate bottom has a flow component (50) in the direction towards the opposite side wall (12).

2. Apparatus according to Claim 1, characterised in that sheet inlet side wall (11) of the dish has an inwardly pointed nose-like projection for imparting the said flow component in the direction towards the opposite side wall, which projection extends above the level of said intermediate bottom (2) parallel thereto at least across the entire width thereof.

3. Apparatus according to Claim 1 or 2, characterised in that the flow cross-section of the feed nozzles (120) and the transport capacity of the circulating pump (601) are so related to one another that the inflow velocity of the liquid is at least 0.5 m/sec., preferably about 1 to 3 m/sec.

4. Apparatus according to one of the foregoing Claims, characterised in that the intermediate bottom (2) is provided on its upper face with a pin board- like raster of slender pins.

5. Apparatus according to Claim 4, characterised in that the raster interval (R) is about 5 to 15 mm, preferably 6 to 10 mm.

6. Apparatus according to Claim 4 or 5, characterised in that the height of the pins (23) is about 3 to 8 mm, preferably 4 to 6 mm.

7. Apparatus according to one of Claims 4 to 6, characterised in that the pins (23) have a conical taper in upward direction and at the base a diameter of from about 1 to 2 mm.

8. Apparatus according to one of Claims 4 to 7, characterised in that the tips (23) of the pins are rounded.

9. Apparatus according to one of Claims 4 to 8, characterised in that the pins (23) and the intermediate bottom (2) are formed integral.

10. Apparatus according to Claim 9, characterised in that the intermediate bottom (2) and the pins (23) are made integral from plastics by injection or blow moulding.

11. Apparatus according to one of Claims 4 to 10, characterised in that the raster is a square one.

12. Apparatus according to Claim 11, characterised in that the raster runs at an angle (a) of 16° ± 3° to the direction (T) of sheet conveyance.

13. Apparatus according to one of Claims 4 to 12, characterised in that along a predetermined stretch of the sheet inlet the pins (23) at the forward edge of the intermediate bottom (21) are continuously increasingly shortened, so that starting from this edge of the intermediate bottom the tips of the pins (23) lie in a shallow obliquely rising enveloping surface, whereby preferably this enveloping surface includes with the horizontal an angle of 15° ° to 30 °, especially about 20°.

14. Apparatus according to one of the foregoing Claims, characterised in that the sheet inlet gap and sheet outlet gap are each formed at the bottom by a corresponding wall of the dish (1) and at the top by lower guide surfaces of a lid (3) which overlaps the whole dish, whereby for establishing wetting lines which are as straight as possible and vertical to the sheet conveying direction (T) the rim (111) of the sheet inlet side of the dish is sloped increasingly to the inside at an angle to the horizontal of 20° to 40°, preferably about 30°.

15. Apparatus according to Claim 14, characterised in that at the sheet entry end the lid has a plane lower guide surface which is located opposite the bevelled rim of the edge surface (111) of the dish and which slopes downwardly at a shallow angle in the direction of sheet coveyance, including with the edge surface of the dish an angle of about 20 to 60 and having a visible transition (312) opposite an adjacent less inclined guide surface of the lid.

16. Apparatus according to Claim 14, characterised in that the sheet outlet side rim (122) of the dish is bevelled to slope upwardly and outwardly at an angle of from 20° to 60°, preferably 45°.

17. Apparatus according to Claim 16, characterised in that, at the sheet outlet region, the lid has a lower guide surface (322) which is slanted at a small angle upwardly in the direction of sheet conveyance and between the pin raster (23) and the sheet outleet side rim (122) of the dish ends in an upwardly recessed step (323).

18. Apparatus with a plurality of stations for the successive processing of sheet material with different processing liquids, characterised in that each station is constructed according to one or moore of the foregoing claims.

19. Apparatus according to Claim 18, characterised in that liquid-collecting channels (8, 9) are arranged along the liquid overflow edges (111) of the dish (1) and under the conveying means (conveying and squeezing roller pairs 71/ 72, 73/ 74), and thatthe processing dishes (1, 1B, etc) and the collecting channels (8, 8B, 9, etc) of all stations are mounted on a common base plate (1000) which constitutes the bottoms (10, 10B, etc) of all processing dishes and collecting channels.

20. Apparatus according to Claim 19, characterised in that on the underside of the base plate (1000) of each processing dish (1, 1B, etc) a respective upwardly open storage and buffer vessel (7, 7B, etc) is fixed, preferably sealingly, whereby the collecting channels have bottom openings (81, 81B, 91, etc) leading into this vessel.

21. Apparatus according to Claim 20, characterised in that the storage and buffer vessels (7, 7B, etc) of all stations are formed by a common building element.

22. Apparatus according to one of Claims 1 to 18 characterised in that a storage container in the form of an inflatable bag (603) is inserted in the liquid circuit of each station and is arranged at an appropriate level between the processing dish (1) and the circulating pump (601), whereby pereferably in the return pipe (610/611) above the inflatable sack an air- blocking element, especially a floating-ball valve (600), is built in.

## Revendications

1. Dispositif de traitement de matériaux photosensibles en forme de feuilles par voie humide, comprenant une cuvette de traitement (1) sensiblement rectangulaire, des moyens comportant une pompe de circulation (601) pour l'amenée du liquide de traitement dans cette cuvette et son évacuation de celle-ci ainsi que des moyens pour le transport des feuilles à travers la cuvette, caractérisé par le fait que dans la cuvette (1) est installé un fond intermédiaire (2), des fentes (31, 32) étant laissées libres entre les parois latérales (11, 12) de la cuvette (1) disposéestransver- salement au sens du transport (T) des feuilles et le fond intermédiaire; que la cuvette en dessous de ce fond intermédiaire dans la paroi latérale (12) perpendiculaire au sens du transport (T) des feuilles, côté sortie se celles-ci, est munie d'une rangée horizontale de buses d'alimentation (120) pour le liquide de traitement et que la paroi latérale opposée (11) de la cuvette est façonnée de telle sorte que le liquide de traitement s'écoulant vers le haut dans la fente (31) comprise entre elle et l'extrémité, côté entrée des feuilles, du fond intermédiaire (21 présente une composante d'écoulement (SO) en direction de la paroi latérale opposée (12).

2. Dispositif selon la revendication 1, caractérisé par le fait que la paroi latérale (11), côté entrée des feuilles, de la cuvette, pour produire la composante d'écoulement (SO) dirigée en direction de la paroi latérale opposée (12), comporte une saillie (110) en forme de bec qui est tournée vers l'intérieur et qui s'étend au-dessus du niveau du fond intermédiaire (2) parallèlement à celui-ci tout au moins sur toute sa largeur.

3. Dispositif selon la revendication 1 ou 2, caractérisé par le fait que les sections transversales de passage des buses d'alimentation (120) et le débit de la pompe de circulation (601) sont mutuellement accordés de façon que la vitesse d'écoulement du liquide soit au moins de 0,5 m/s., de préférence d'environ 1 à 3 m/s.

4. Dispositif selon l'une des revendications précédentes, caractérisé par le fait que le fond intermédiaire (2) sur sa surface supérieure est muni d'une trame en forme de planche à clous constituée de doigts élancés (23).

5. Dispositif selon la revendication 4, caractérisé par le fait que la période (R) de la trame est d'environ 5 à 15 mm, de préférence de 6 à 10 mm.

6. Dispositif selon la revendication 4 ou 5, caractérisé par le fait que la hauteur des doigts (23) est d'environ 3 à 8 mm, de préférence de 4 à 6 mm.

7. Dispositif selon l'une des revendications 4 à 6, caractérisé par le fait que les doigts (23) vont en se rétrécissant coniquement vers le haut et ont à la base un diamètre d'environ 1 à 2 mm.

8. Dispositif selon l'une des revendications 4 à 7, caractérisé par le fait que les doigts (23) sont arrondis à leurs extrémité.

9. Dispositif selon l'une des revendications 4 à 8, caractérisé par le fait que les doigts (23) et le fond intermédiaire (2) sont façonnés d'une seule pièce.

10. Dispositif selon la revendication 9, caractérisé par le fait que le fond intermédiaire est coulé par injection ou soufflé d'une seule pièce avec les doigts (23) en matière plastique.

11. Dispositif selon l'une des revendications 4 à 10, caractérisé par le fait que la trame est une trame quadratique.

12. Dispositif selon la revendication 11, caractérisé par le fait que la trame est disposée sous un angle (a) de 16° ± 3° par rapport au sens de passage (T) des feuilles.

13. Dispositif selon l'une des revendications 4 à 12, caractérisé par le fait que le long d'un tronçon déterminé de l'entrée des feuilles, les doigts (23) sont continuellement de plus en plus raccourcis en direction du bord avant (21) du fond intermédiaire de sorte que, partant de ce bord du fond intermédiaire, les extrémités des doigts (23) se trouvent dans une surface enveloppante (H1) qui va légèrement en montant obliquement, cette surface enveloppante formant de préférence avec l'horizontale un angle de 15 à 30°, en particulier d'environ 20°.

14. Dispositif selon l'une des revendications précédentes, caractérisé par le fait que les fentes d'entrée et de sortie des feuilles sont formées, en dessous, par le bord correspondant de la cuvette (1) et, au-dessus, par des surfaces de guidage inférieures d'un couvercle (3) recouvrant la totalité de la cuvette, et pour la détermination de lignes de mouillage aussi droites que possible et disposées perpendiculairement au sens du transport (T) des feuilles, le bord (111), côté entrée des feuilles, de la cuvette, est chanfreiné et va en montant vers l'intérieur sous un angle de 20 à 40°, de préférence d'environ 30°, par rapport à l'horizontale.

15. Dispositif selon la revendication 14, caractérisé par le fait que le couvercle (3), dans la zone d'entrée des feuilles, comporte en dessous de la surface de guidage (311) un plan qui est situé en face de la surface (111) du bord chanfreiné de la cuvette, descend obliquement sous un angle plat dans le sens du transport (T), forme avec la surface du bord de la cuvette un angle d'environ 20 à 60° et comporte une transition visible (312) par rapport à une surface de guidage plus plate, s'y raccordant, du couvercle.

16. Dispositif selon la revendication 14, caractérisé par le fait que le bord (122), côté sortie des feuilles, de la cuvette, est chanfreiné et va en montant vers l'extérieur sous un angle de 20 à 60°, de préférence d'environ 45°, par rapport à l'horizontale.

17. Dispositif selon la revendication 16, caractérisé par le fait que le couvercle (3), dans la zone de sortie des feuilles, comporte une surface de guidage inférieure (322) qui va en montant obliquement sous un angle plat dans le sens du transport et se termine en un ressaut (323) remontant vers le haut entre la trame (23) des doigts et le bord (122), côté sortie des feuilles, de la cuvette.

18. Dispositif comportant plusieurs postes pour le traitement successif de matériaux en forme de feuilles au moyen de différents liquides de traitement, caractérisé par le fait que chaque poste est réalisé conformément à l'une ou à plusieurs des revendications précédentes.

19. Dispositif selon la revendication 18, caractérisé par le fait que, le long des arêtes de trop-plein (111) des cuvettes (1) et en dessous des moyens de transport (paires de rouleaux transporteurs et exprimeurs 71/72, 73/74) sont disposés des canaux collecteurs (8, 9) recueillant le liquide et que les cuvettes de traitement (1, 1B etc.) et les canaux collecteurs (8, 8B, 9 etc.) de tous les postes sont montés sur une plaque de base commune (1000) qui forme les fonds (10,10B etc.) de toutes les cuvettes de traitement et les canaux collecteurs.

20. Dispositif selon la revendication 19, caractérisé par le fait que sur la face inférieure de la plaque de base (1000) en dessous de chaque cuvette de traitement (1, 1B etc.), un bac-tampon et de réserve ouvert par en haut (7, 7B etc.) est fixé par ses bords supérieurs, de préférence de façon étanche, les canaux collecteurs étant dotés de vidanges de fonds (81, 81B, 91 etc.) débouchant dans ce bac.

21. Dispositif selon la revendication 20, caractérisé par le fait que les bacs-tampons et de réserve (7, 7B, etc.) de tous les postes sont formés par un élément de construction commun.

22. Dispositif selon l'une des revendications 1 à 18, caractérisé par le fait que dans le circuit de liquide de chaque poste est monté un récipient de réserve sous la forme d'un sac gonflable (603) qui est disposé au niveau voulu entre la cuvette de traitement (1) et la pompe de circulation (601), une étanchéité à l'air, en particulier une valve à bille flottante (600), étant installée de préférence dans la conduite de retour (619/611) au-dessus du sac gonflable.
